# EUROPÄISCHE PATENTSCHRIFT

(11) **EP 3 118 952 B1**
(45) Veröffentlichungstag und Bekanntmachung des Hinweises auf die Patenterteilung: **24.03.2021**
(21) Anmeldenummer: 16177785.9
(22) Anmeldetag: 04.07.2016
(51) Int. Cl.: H01T 13/20, H01T 13/32, H01T 13/46

(54) **ZÜNDKERZE**
IGNITION PLUG
BOUGIE D'ALLUMAGE

(30) Priorität: 13.07.2015 AT 4612015
(43) Veröffentlichungstag der Anmeldung: 18.01.2017
(73) Patentinhaber: PGES GmbH, 6200 Jenbach (AT)
(72) Erfinder: SCHNÖLL, Josef, 5431 Kuchl (AT); RUSSEGGER, Elias, 5440 Golling an der Salzach (AT); HERDIN, Rüdiger, 1120 Wien (AT); HERDIN, Andreas, 1220 Wien (AT); FRANK, Clemens, 3430 Tulln an der Donau (AT)
(74) Vertreter: Beer & Partner Patentanwälte KG

(56) Entgegenhaltungen:
- EP-A2- 1 517 418
- DE-C- 821 725
- JP-A- H09 330 783
- US-A- 5 007 389
- US-A1- 2005 168 121
- US-A1- 2009 096 344

## Beschreibung

Die Erfindung betrifft eine Zündkerze mit einer Mittelelektrode und einer Außenelektrode, welche durch einen Elektrodenspalt voneinander getrennt sind, wobei die Mittelelektrode und die Außenelektrode eine Höhe aufweisen, und wobei die Mittelelektrode und die Außenelektrode in Richtung ihrer Höhe symmetrisch angeordnet sind (US 5007389 A).

Eine Zündkerze mit einer Mittelelektrode und einer Außenelektrode, welche durch einen Elektrodenspalt voneinander getrennt sind, wobei die Mittelelektrode und die Außenelektrode eine Höhe aufweisen, ist beispielsweise aus der österreichischen Patentanmeldung AT 516835 A bekannt.

Wenn im Rahmen der Beschreibung und der Ansprüche dieser Erfindung von Mittelelektrode und Außenelektrode gesprochen wird, bedeutet dies nicht zwingend, dass die Mittelelektrode bei der Zündkerze räumlich weiter innen und die Masse- oder Außenelektrode räumlich weiter außen liegen muss, wenngleich dies bei bevorzugten Ausführungsformen der Erfindung zutreffend sein kann. Die Begriffe Mittelelektrode und Außenelektrode sind vielmehr so zu verstehen, dass die Mittelelektrode den Plus-Pol bildet und die Außenelektrode die Masseelektrode bzw. den MinusPol, unabhängig von ihrer konkreten Lage bzw. Ausrichtung an der Zündkerze.

In der Regel entsteht ein Funke an der kürzesten Strecke zwischen Mittelelektrode und Außen- bzw. Masseelektrode. Jeder Funke verursacht einen Abtrag an beiden Elektroden. Um diesen Abtrag zu verringern, werden Edelmetalle und Edelmetalllegierungen eingesetzt. Weiters ist der Abtrag geringer je kälter die Elektrode ist. Im Normalfall werden Zündkerzen mit einem Zündspalt von 0,2 mm bis 0,35 mm hergestellt. Mit dem Verschleiß der Zündkerze nimmt dieser zu. Bei etwa 0,6 mm bis 0,8 mm wird die benötigte Zündspannung zu groß und man muss die Zündkerze nachstellen oder tauschen. Es hat sich gezeigt, dass die Masseelektrode viel schneller verschleißt als die Mittelelektrode.

Der Erfindung liegt die Aufgabe zugrunde, die Lebensdauer von Zündkerzen zu verlängern.

Gelöst wird diese Aufgabe bei einer Zündkerze der eingangs
(weiter auf Seite 2) genannten Art dadurch, dass die Höhe der Außenelektrode $Ha > = 0,8 * \left(Hm+2*Smax\right) und < = 1,2 * \left(Hm+2*Smax\right)$ ist, wobei Hm die Höhe der Mittelelektrode und Smax die Breite des maximal zulässigen Elektrodenspalts ist.

Die Erfindung baut auf dem Konzept auf, dass bei einer Vergrößerung des Volumsanteils der Masseelektrode die Lebensdauer einer Zündkerze essentiell erhöht werden kann. Da der Volumsanteil aber nicht in Richtung des Abstandes zwischen den Elektroden vergrößert werden kann, da dies bei zunehmendem Abbrand den Elektroden- bzw. Zündspalt unzulässig stark vergrößern würde, wird der Volumsanteil erfindungsgemäß über die Höhe vergrößert. Auf der anderen Seite führt eine übermäßige Vergrößerung der Höhe nicht zu einer weiteren Verlängerung der Lebensdauer in entsprechendem Ausmaß, wodurch sich eine obere Grenze für die Höhe der Außenelektrode ergibt. Des weiteren sind auch die Kosten für die bei den Elektroden zu verwendenden Edelmetalle bzw. Edelmetalllegierungen zu berücksichtigen.

In einer bevorzugten Ausführungsform ist die Höhe der Außenelektrode $Ha > = 0,9 * \left(Hm+2*Smax\right) und < = 1,1 * \left(Hm+2*Smax\right) .$

Diese Dimensionierung stellt einen noch besseren Kompromiss zwischen der möglichen Erhöhung der Lebensdauer und dem Materialeinsatz dar.

In einer weiteren, bevorzugten Ausführungsform der Erfindung besteht die Außenelektrode in Richtung ihrer Höhe aus zwei Teilen, die gegebenenfalls einen Abstand voneinander aufweisen.

Diese Ausführungsformen bieten nicht nur einen fertigungstechnischen Vorteil, indem die Außenelektrode aus Edelmetall oder einer Edelmetalllegierung in zwei Teilen hergestellt werden kann, sondern auch den Vorteil, dass eine verbesserte Gemischzugänglichkeit im Bereich des Elektrodenspaltes gegeben ist, wodurch die Zündwirkung verbessert werden kann.

Im Rahmen der Erfindung wird davon ausgegangen, dass die Mittelelektrode den Pluspol bildet und die Außenelektrode den Minuspol, was für die überwiegende Zahl von Zündkerzen zutreffend sein wird. Die Erfindung ist aber auch für den umgekehrten Fall einsetzbar, dass die Mittelelektrode den Minuspol und die Außenelektrode den Pluspol bildet, wobei in diesem Fall die Mittelelektrode die erfindungsgemäß größere Höhe im Vergleich zur Außenelektrode aufweist.

Weitere bevorzugte Ausführungsformen der Erfindung sind Gegenstand der übrigen Unteransprüche.

Nachfolgend werden bevorzugte Ausführungsbeispiele der Erfindung unter Bezugnahme auf die Zeichnungen beschrieben. Es zeigt:
- Fig. 1: eine Zündkerze im Bereich der Elektroden, wobei die Größenverhältnisse der Elektroden dem Stand der Technik entsprechen,
- Fig. 2: eine erste Ausführungsform einer Zündkerze gemäß der Erfindung im Bereich der Elektroden,
- Fig. 3: das Verschleißbild einer zweiten Ausführungsform einer Zündkerze gemäß der Erfindung und
- Fig. 4: eine Stirnansicht der Zündkerze von Fig 2 bis 3.

Fig. 1 zeigt den vorderen Teil einer Zündkerze, bei der die Größenverhältnisse der Elektroden dem Stand der Technik entsprechen. Ein nicht Strom leitender Isolator 1, bevorzugt aus Keramik, trennt ein Zündkerzengehäuse 2 und eine entlang einer Mittelachse 3 verlaufende Stabelektrode 4 baulich und elektrisch voneinander. Um die Zündkerze bestimmungsgemäß einzubauen, befindet sich im vorderen Bereich am Zündkerzengehäuse 2 ein Zündkerzengewinde 5. In einem abgestuften Bereich 6 des Zündkerzengehäuses 2 ist eine Trägerplatte 7 für eine Masseelektrode 1 angebracht. An der Stabelektrode 4 ist eine Mittelelektrode 8 befestigt. Die Masseelektrode 9 bzw. Außenelektrode 9 und die Mittelelektrode 8 bestehen aus hochwertigem Elektrodenmaterial, beispielsweise IrRh.

Bei dieser Anordnung bzw. diesen Größenverhältnissen gemäß Stand der Technik weist die Außenelektrode 9 eine Höhe Ha auf, die in den meisten Fällen gleich groß oder gegebenenfalls geringfügig größer als die Höhe Hm der Mittelelektrode 8 ist, um dem erhöhten Verschleiß der Masseelektrode 1 Rechnung zu tragen.

Die beiden Elektroden 8, 9 sind durch einen Elektrodenspalt 10 voneinander getrennt, der bei zunehmendem Verschleiß der Mittelelektrode 8 und insbesondere der Außenelektrode 9 größer wird, bis er einen Maximalwert erreicht, bei dem die Zündspannung über einen zulässigen Wert steigt und die Zündkerze dann überarbeitet oder getauscht werden muss.

In Fig. 2 ist eine Elektrodenanordnung gemäß der Erfindung dargestellt, bei der die Höhe Hm der Mittelelektrode 8 gegenüber dem Stand der Technik unverändert ist, die Höhe Ha der Außenelektrode 11 allerdings größer als die Höhe Ha der Außenelektrode 9 des Standes der Technik ist.

Die Zündkerze ist in der dargestellten Ausführungsform von Fig. 2 und 3 so dimensioniert, dass Hm = 0,4mm und Smax = 0,8mm ist, sodass sich für Ha = 2mm und für $Ha / \left(Hm+2*Smax\right) = \left(0,4+2*0,8\right) = 1 ergibt .$

Bei der bevorzugten Ausführungsform gemäß Fig. 2 besteht die Außenelektrode 11 aus zwei Teilen 11a, 11b. Die beiden Teile 11a, 11b können unmittelbar aneinander anliegen. Bevorzugt ist allerdings, wenn die beiden Teile 11a, 11b wie in Fig. 2 dargestellt in Richtung der Längsachse 3 der Zündkerze einen Abstand voneinander aufweisen, da in den Spalt 12 zwischen den beiden Teilen 11a, 11b Brennstoffgemisch gelangen kann, womit die Zündung verbessert werden kann.

Die beiden Teile 11a, 11b sind auf einer Trägerplatte 7 aus einem geringerwertigen Material angebracht, wobei die Trägerplatte 7 einen nicht dargestellen Vorsprung aufweisen kann, der sich in den Spalt 12 erstreckt und der eine Montagehilfe für die beiden Teile 11a, 11b bildet, indem er den Abstand zwischen den beiden Teilen 11a, 11b definiert.

Es könnten auch zwei voneinander beabstandete Trägerplatten, für jeden Teil 11a, 11b der Außenelektrode 11 eine, verwendet werden, was eine noch weiter verbesserte Gemischzugänglichkeit im Bereich des Elektrodenspaltes 10 ergibt, wodurch die Zündwirkung weiter verbessert werden kann.

In Fig. 3 ist eine Ausführungsform der erfindungsgemäßen Zündkerze dargestellt, bei der die Außenelektrode 11 nur aus einem einzigen, ringförmigen Teil besteht.

In Fig. 3 ist zu sehen, dass sich bei der erfindungsgemäßen Zündkerze ein Verschleißbild mit einem Zündspalt 10 ergibt, der auf Seite der Außenelektrode 11 eine bogenförmig gekrümmte Stirnwand aufweist. Durch die vergrößerte Höhe Ha der Außenelektrode 11 ist allerdings eine höhere Materialreserve gegeben, wobei die Höhe Ha allerdings auf ein Maß begrenzt ist, bei welcher eine nennenswerte Verlängerung der Lebensdauer zu erwarten ist, jedoch die erhöhten Kosten durch die höhere Masse an hochwertigem Elektrodenmaterial in vertretbaren Grenzen gehalten werden.

In Fig. 4 ist eine Stirnansicht der Zündkerzen mit einem ringförmigen Zündspalt 10 dargestellt, welche bei allen Varianten der Fig. 1 bis 3 gleich ist, da erfindungsgemäß nur die Höhe der ringförmigen Außenelektrode 11 verändert wurde.

Bei der erfindungsgemäßen Zündkerze kann der Elektrodenspalt aber auch als Vieleck ausgeführt sein. Generell ist die Geometrie der erfindungsgemäßen Zündkerze bzw. der Elektroden nicht auf eine bestimmte Bauart beschränkt, sondern kann die Erfindung bei allen Zündkerzenarten eingesetzt werden und daher auch bei Zündkerzen, bei denen die Elektroden nicht im weitesten Sinne ringförmig um die Längsachse bzw. Mittelelektrode der Zündkerze, sondern auch in anderen Richtungen oder Ebenen angeordnet sind.

Insbesondere ist es denkbar, die erfindungsgemäße Dimensionierung der Zündkerze bei solchen Bauarten einzusetzen, bei denen eine einzige Mittelelektrode mit beispielsweise rechteckiger oder runder Stirnfläche einer einzigen Mittelelektrode mit beispielsweise rechteckiger oder runder Stirnfläche gegenüber liegt bzw. zwei oder mehrere derartige Elektrodenpaare in einer einzigen Zündkerze vorhanden sind, wobei die Lage der Stirnfläche mit Bezug zur Längsachse der Zündkerze nicht von wesentlicher Bedeutung für die Erfindung ist.

Bei Elektroden mit einer runden Stirnfläche entspricht der Durchmesser der Elektroden der erfindungsgemäßen Höhe Ha, Hm. Die Höhe der Elektroden kann weiters nicht nur in Richtung der Längsachse 3 sondern auch quer dazu gemessen werden.

## Patentansprüche

1. Zündkerze mit einer Mittelelektrode (8) und einer Außenelektrode (11), welche durch einen Elektrodenspalt (10) voneinander getrennt sind, wobei die Mittelelektrode (8) und die Außenelektrode (11) eine Höhe (Hm, Ha) aufweisen, **dadurch gekennzeichnet, dass** die Höhe (Ha) der Außenelektrode (11) $Ha > = 0,8 * \left(Hm+2*Smax\right) und < = 1,2 * \left(Hm+2*Smax\right)$ ist, wobei Hm die Höhe der Mittelelektrode (8) und Smax die Breite des maximal zulässigen Elektrodenspalts (10) ist.

2. Zündkerze nach Anspruch 1, **dadurch gekennzeichnet, dass** die Höhe (Ha) der Außenelektrode (11) $Ha > = 0,9 * \left(Hm+2*Smax\right) und < = 1,1 * \left(Hm+2*Smax\right)$ ist.

3. Zündkerze nach Anspruch 1 oder 2, **dadurch gekennzeichnet, dass** der Elektrodenspalt (10) vieleckig ausgebildet ist.

4. Zündkerze nach Anspruch 1 oder 2, **dadurch gekennzeichnet, dass** der Elektrodenspalt (10) ringförmig ausgebildet ist.

5. Zündkerze nach einem der Ansprüche 1 bis 4, **dadurch gekennzeichnet, dass** die Außenelektrode (11) an einer Trägerplatte (7) montiert ist.

6. Zündkerze nach einem der Ansprüche 1 bis 5, **dadurch gekennzeichnet, dass** die Außenelektrode (11) in Richtung ihrer Höhe (Ha) aus zwei Teilen (11a, 11b) besteht.

7. Zündkerze nach Anspruch 6, **dadurch gekennzeichnet, dass** die beiden Teile (11a, 11b) einen Abstand voneinander aufweisen.

8. Zündkerze nach Anspruch 6 oder 7, **dadurch gekennzeichnet, dass** die beiden Teile (11a, 11b) an getrennten Trägerplatten montiert sind.

9. Zündkerze nach einem der Ansprüche 1 bis 8, **dadurch gekennzeichnet, dass** die Zündkerze eine Längsachse (3) aufweist und dass die Höhe (Hm, Ha) in Richtung der Längsachse (3) gemessen ist.

10. Zündkerze nach einem der Ansprüche 1 bis 8, **dadurch gekennzeichnet, dass** die Zündkerze eine Längsachse (3) aufweist und dass die Höhe (Hm, Ha) quer zur Längsachse (3) gemessen ist.

## Claims

1. Spark plug having a center electrode (8) and an outer electrode (11) which are separated from one another by an electrode gap (10), wherein the center electrode (8) and the outer electrode (11) have a height (Hm, Ha), **characterized in that** the height (Ha) of the outer electrode (11) is Ha >= 0.8 ^{∗} (Hm + 2 ^{∗} Smax) and <= 1.2 ^{∗} (Hm + 2 ^{∗} Smax), wherein Hm is the height of the center electrode (8) and Smax is the width of the maximum permissible electrode gap (10).

2. Spark plug according to claim 1, **characterized in that** the height (Ha) of the outer electrode (11) is
Ha >= 0.9 ^{∗} (Hm + 2 ^{∗} Smax) and <= 1.1 ^{∗} (Hm + 2 ^{∗} Smax).

3. Spark plug according to claim 1 or 2, **characterized in that** the electrode gap (10) is of polygonal design.

4. Spark plug according to claim 1 or 2, **characterized in that** the electrode gap (10) is of annular design.

5. Spark plug according to one of claims 1 to 4, **characterized in that** the outer electrode (11) is mounted on a carrier plate (7).

6. Spark plug according to one of claims 1 to 5, **characterized in that** the outer electrode (11) consists of two parts (11a, 11b) in the direction of its height (Ha).

7. Spark plug according to claim 6, **characterized in that** the two parts (11a, 11b) have a distance from one another.

8. Spark plug according to claim 6 or 7, **characterized in that** the two parts (11a, 11b) are mounted on separate support plates.

9. Spark plug according to one of claims 1 to 8, **characterized in that** the spark plug has a longitudinal axis (3) and **in that** the height (Hm, Ha) is measured in the direction of the longitudinal axis (3).

10. Spark plug according to one of claims 1 to 8, **characterized in that** the spark plug has a longitudinal axis (3) and **in that** the height (Hm, Ha) is measured transversely to the longitudinal axis (3).

## Revendications

1. Bougie d'allumage avec une électrode centrale (8) et une électrode extérieure (11) séparées l'une de l'autre par un espace (10) entre les électrodes, dans laquelle l'électrode centrale (8) et l'électrode extérieure (11) présentent une hauteur (Hm, Ha), **caractérisée en ce que** la hauteur (Ha) de l'électrode extérieure (11) est de
Ha >= 0,8 ^{∗} (Hm + 2 ^{∗} Smax) et <= 1,2 ^{∗} (Hm + 2 ^{∗} Smax)
où Hm est la hauteur de l'électrode centrale (8) et Smax la largeur de l'espace (10) maximal autorisé entre les électrodes.

2. Bougie d'allumage selon la revendication 1, **caractérisée en ce que** la hauteur (Ha) de l'électrode extérieure (11) est de
Ha >= 0,9 ^{∗} (Hm + 2 ^{∗} Smax) et <= 1,1 ^{∗} (Hm + 2 ^{∗} Smax).

3. Bougie d'allumage selon la revendication 1 ou 2, **caractérisée en ce que** l'espace (10) entre les électrodes a une forme polygonale.

4. Bougie d'allumage selon la revendication 1 ou 2, **caractérisée en ce que** l'espace (10) entre les électrodes a une forme annulaire.

5. Bougie d'allumage selon l'une des revendications 1 à 4, **caractérisée en ce que** l'électrode extérieure (11) est montée sur une plaque de support (7).

6. Bougie d'allumage selon l'une des revendications 1 à 5, **caractérisée en ce que** l'électrode extérieure (11) se compose de deux parties (11a, 11b) dans le sens de sa hauteur (Ha).

7. Bougie d'allumage selon la revendication 6, **caractérisée en ce que** les deux parties 11b) présentent une distance l'une de l'autre.

8. Bougie d'allumage selon la revendication 6 ou 7, **caractérisée en ce que** les deux parties 11b) sont montées sur des plaques de support séparées.

9. Bougie d'allumage selon l'une des revendications 1 à 8, **caractérisée en ce que** la bougie d'allumage présente un axe longitudinal (3) et **en ce que** la hauteur (Hm, Ha) est mesurée dans la direction de l'axe longitudinal (3).

10. Bougie d'allumage selon l'une des revendications 1 à 8, **caractérisée en ce que** la bougie d'allumage présente un axe longitudinal (3) et **en ce que** la hauteur (Hm, Ha) est mesurée transversalement par rapport à l'axe longitudinal (3).
